# EUROPÄISCHE PATENTSCHRIFT

(11) **EP 2 995 901 B1**
(45) Veröffentlichungstag und Bekanntmachung des Hinweises auf die Patenterteilung: **02.08.2017**
(21) Anmeldenummer: 15183415.7
(22) Anmeldetag: 02.09.2015
(51) Int. Cl.: F41A 19/02, F41A 19/12, F41A 19/10

(54) **ABZUGSVORRICHTUNG FÜR EINE HALBAUTOMATISCHE HANDFEUERWAFFE**
TRIGGER DEVICE FOR A SEMI-AUTOMATIC HANDGUN
DISPOSITIF DE DÉTENTE POUR ARME A POING SEMI-AUTOMATIQUE

(30) Priorität: 09.09.2014 AT 506202014
(43) Veröffentlichungstag der Anmeldung: 16.03.2016
(73) Patentinhaber: Hittmann, Karl, 5151 Nussdorf (AT)
(72) Erfinder: Hittmann, Karl, 5151 Nussdorf (AT)
(74) Vertreter: Babeluk, Michael

(56) Entgegenhaltungen:
- CH-A5- 626 717
- DE-B- 1 121 981
- DE-B- 1 297 002
- US-A- 1 484 163
- US-A- 4 004 496

## Beschreibung

Die Erfindung betrifft eine Abzugsvorrichtung für eine halbautomatische Handfeuerwaffe, mit einer auf ein Auslöseelement über eine Rastfläche einwirkenden, um eine erste Achse schwenkbar gelagerten Rast und einer Schussbegrenzungseinrichtung, welche ein Steuerelement mit zumindest zwei Rastpositionen für eine um eine zweite Achse schwenkbare Sperrklinke definierenden Rast- bzw. Steuerfläche aufweist, wobei das Steuerelement durch ein im Wirkungsweg zwischen einem Züngel und dem Auslöseelement angeordnetes Abzugsstück gebildet ist, welches über die Sperrklinke und die Rast auf das Auslöseelement einwirkt.

Aus der EP 0 362 188 A2 ist eine Abzugsvorrichtung für automatische Handfeuerwaffen bekannt, welche ein Dauerfeuer mit einer bestimmten Schussanzahl erlaubt. Die Schussanzahl wird dabei durch eine Schussbegrenzungseinrichtung festgelegt. Eine willentliche Unterbrechung bzw. Dosierung der Schusszahl vor Abfeuern der gesamten vordefinierten Schusszahl innerhalb einer Salve ist kaum möglich.

Die Druckschrift DE 1 129 873 B beschreibt einen Schussbegrenzer für automatische Waffen, der durch die Schlossbewegung betätigt wird und bei jedem Schuss ein verzahntes Glied um einen Zahn vorrücken lässt, das nach einer bestimmten Anzahl von Schießvorgängen eine Unterbrechung herbeiführt, in dem es eine mechanische Verbindung im Abzugmechanismus löst. Dabei ist ein vom Schloss betätigter Schaltarm einteilig ausgeführt und durch Führungen und Rückholelemente so geführt, dass er durch eine zusammengesetzte Schiebe- und Schwenkbewegung mit seiner Klaue die Zähne des verzahnten Gliedes schaltet. Weiters ist ein Klinkhaken vorgesehen, welcher das unter dem Einfluss eines elastischen Gliedes stehende verzahnte Glied nach jeder Verschiebung desselben festhält. Nachdem der Abzug betätigt wurde, wird eine voreingestellte Zahl an Schüssen vollautomatisch abgegeben, wobei die Schussfolge vom Schützen nicht unterbrochen werden kann.

Die DE 655 334 C beschreibt eine Vorrichtung zur selbsttätigen Unterbrechung des freien Feuers von Maschinenwaffen, wobei vor der Abgabe einer Schusssalve eine zu bestimmende Schusszahl eingestellt werden kann. Auch hier gibt es für jede Schussfolge nur einen einzelnen Druckpunkt, wobei nach Überwinden des Druckpunktes die voreingestellte Anzahl an aufeinanderfolgender Schüsse abgegeben wird, ohne dass der Schütze die Möglichkeit einer Schussunterbrechung hat.

Auch aus den Druckschriften US 1,484,163 A und CH 626 717 A5 sind ist eine automatische Feuerwaffen bekannt, mit welchen Kurzserienfeuer mit einer vordefinierten Anzahl an Schüssen abgegeben werden können. Eine vorzeitige Schussunterbrechung dieser Salven ist nicht vorgesehen.

Die DE 1 121 981 B1 beschreibt eine Vorrichtung zum wahlweisen Einstellen von Dauerfeuer, Serienfeuer oder Einzelschuss an automatischen Handfeuerwaffen. Maßnahmen zur vorzeitigen Unterbrechung einer Salve sind nicht vorgesehen.Bei den beschriebenen Vorrichtungen handelt es sich um bekannte Mehrfachauslösesysteme, wie es zum Beispiel auch eine Dreischussautomatik darstellt. Bei den Mehrfachabzügen handelt es sich jeweils um ein Abzugssystem, bei dem eine einstellbare oder vorgegebene Schussfolge, zum Beispiel Dreischussautomatik - drei Schüsse hintereinander - durch das System automatisch abgearbeitet wird. Dabei ist der zeitliche Abstand zwischen dem ersten, zweiten und dritten Schuss ident und durch das Abzugssystem vorgegeben. Zum Auslösen dieses Vorganges wird ein einziger Druckpunkt überwunden, woraufhin drei oder mehrere Schüsse gelöst werden. Dieser Vorgang kann nicht unterbrochen werden, da es sich um einen vollautomatisierten Ablauf handelt und somit um ein vollautomatisches Waffensystem.

Aufgabe der Erfindung ist es, eine Abzugseinrichtung für Handfeuerwaffen bereitzustellen, welche eine begrenzte und genau dosierbare Schussabgabe bei Schnell-Schuss-Folgen ermöglicht.

Dies wird durch die Merkmale des unabhängigen Anspruchs 1 erreicht, dass die Sperrklinke an der Rast um die zweite Achse schwenkbar gelagert ist, wobei die zweite Achse von der ersten Achse beabstandet ist.

Dabei ist jedem Schuss ein Druckpunkt des Züngels zugeordnet, so dass der Schütze zwischen zwei Druckpunkten die Schussfolge jederzeit unterbrechen kann. Dem Schützen wird somit eine genau dosierbare Schussabgabe bei Schnell-Schuss-Folgen ermöglicht, wobei innerhalb einer Schussfolge die Schussabgabe durch den Schützen jederzeit willentlich unterbrochen werden kann.

Das Auslöseelement kann durch ein Schlagstück oder ein Schlagbolzenhalteelement gebildet sein.

Besonders vorteilhaft ist es, wenn die Sperrklinke als zweiarmiger Hebel ausgebildet ist, dessen erster Hebelarm eine mit der Steuerfläche des Steuerelements zusammenwirkende erste Kontaktfläche und dessen zweiter Hebelarm eine mit einer Steuerfläche des Auslöseelements zusammenwirkende zweite Kontaktfläche ausbildet.

Das Abzugsstück kann mit dem Züngel wirkverbunden und separat zu diesem ausgebildet sein. Vorzugsweise ist dabei das Abzugsstück über ein vorzugsweise als einseitiger Übersetzungshebel ausgebildetes Übersetzungselement mit dem Züngel wirkverbunden, wobei das Züngel über eine Drucknase mit dem Übersetzungselement wirkverbunden sein kann. Über die Dimensionierung der Hebelarme des Übersetzungshebels und der Drucknase können die Abzugskräfte und Auslösepunkte sehr flexibel ausgelegt werden. Alternativ zu einer mehrteiligen Ausführung ist es auch möglich das Abzugsstück einteilig mit dem Züngel auszubilden. Dies ermöglicht es, die Teileanzahl sehr gering zu halten.

Das Abzugsstück kann in einem Gehäuse beispielsweise verschiebbar gelagert sein. Beim Gehäuse kann es sich dabei um das eigentliche Gehäuse der Handfeuerwaffe, um ein Griffstück oder um den Rahmen eines austauschbaren Moduls der Handfeuerwaffe handeln. Besonders vorteilhaft ist es allerdings, wenn das Abzugsstück in einem Gehäuse schwenkbar gelagert ist, wobei vorzugsweise das Auslöseelement und das Abzugsstück um den gleichen Drehpunkt schwenkbar gelagert sind. Dies ermöglicht es auch, die erfindungsgemäße Abzugsvorrichtung in gängige Handfeuerwaffen nachträglich zu verbauen und nachzurüsten.

Eine sehr kompakte Bauweise kann erreicht werden, wenn die Rast am Abzugsstück schwenkbar gelagert ist. Es ist aber auch denkbar, die Rast im Gehäuse schwenkbar zu lagern.

Das Steuerelement weist vorzugsweise zumindest ein Zahnsegment mit zumindest zwei die Rastpositionen definierenden Rastzähnen auf. Die Sperrklinke rastet bei der Bewegung des Auslöseelementes in jeweils einen der Rastzzähne ein. Alternativ dazu kann auch vorgesehen sein, dass das Steuerelement eine Kulissenführung mit zumindest zwei die Rastpositionen definierenden Rastumlenkungen aufweist, wobei vorzugsweise am ersten Hebelarm der Sperrklinke ein Kulissenstein angeordnet ist, welcher in der Kulissenführung zwangsgeführt ist.

Um den zur Verfügung stehenden Raum optimal zu nutzen, kann es von Vorteil sein, wenn das Abzugsstück mehrteilig ausgeführt ist, wobei vorzugsweise das Abzugsstück ein drehfest mit dem Züngel verbundenen ersten Zahnsegment und ein drehfest mit dem Steuerelement verbundenes zweites Zahnsegment aufweist, welches mit dem ersten Zahnsegment in einem Zahneingriff steht.

Die Erfindung wird im Folgenden anhand der nicht einschränkenden Figuren näher erläutert. Es zeigen schematisch:
- Fig. 1: eine erfindungsgemäße Abzugsvorrichtung für eine Handfeuerwaffe in einer ersten Ausführungsvariante in einer ersten Stellung des Züngels;
- Fig. 2: diese Abzugsvorrichtung in einer zweiten Stellung des Züngels;
- Fig. 3: diese Abzugsvorrichtung in einer dritten Stellung des Züngels;
- Fig. 4: diese Abzugsvorrichtung in einer vierten Stellung des Züngels;
- Fig. 5: eine erfindungsgemäße Abzugsvorrichtung für eine Handfeuerwaffe in einer zweiten Ausführungsvariante;
- Fig. 6: eine erfindungsgemäße Abzugsvorrichtung für eine Handfeuerwaffe in einer dritten Ausführungsvariante;
- Fig. 7: eine erfindungsgemäße Abzugsvorrichtung für eine Handfeuerwaffe in einer vierten Ausführungsvariante;
- Fig. 8: eine erfindungsgemäße Abzugsvorrichtung für eine Handfeuerwaffe in einer fünften Ausführungsvariante in einer Schrägansicht;
- Fig. 9: diese Abzugsvorrichtung in einer Schrägansicht mit entferntem Steuerelement;
- Fig. 10: diese Abzugsvorrichtung in einer Schrägansicht mit entferntem Abzugsstück;
- Fig. 11: diese Abzugsvorrichtung in einer Ausgangsstellung;
- Fig. 12: diese Abzugsvorrichtung in der Ausgangsstellung mit entferntem Abzugsstück;
- Fig. 13: diese Abzugsvorrichtung in einer Ausgangsstellung mit entferntem Steuerelement;
- Fig. 14: diese Abzugsvorrichtung bei Abschlag aus der ersten Zahnstellung;
- Fig. 15: diese Abzugsvorrichtung bei Abschlag aus der ersten Zahnstellung mit entferntem Abzugstück;
- Fig. 16: diese Abzugsvorrichtung bei Abschlag aus der ersten Zahnstellung mit entferntem Steuerelement;
- Fig. 17: diese Abzugsvorrichtung abgeschlagen aus der ersten Zahnstellung;
- Fig. 18: diese Abzugsvorrichtung abgeschlagen aus der ersten Zahnstellung mit entferntem Abzugstück;
- Fig. 19: diese Abzugsvorrichtung abgeschlagen aus der ersten Zahnstellung mit entferntem Steuerelement;
- Fig. 20: diese Abzugsvorrichtung bei Abschlag aus der zweiten Zahnstellung;
- Fig. 21: diese Abzugsvorrichtung bei Abschlag aus der zweiten Zahnstellung mit entferntem Abzugstück;
- Fig. 22: diese Abzugsvorrichtung bei Abschlag aus der zweiten Zahnstellung mit entferntem Steuerelement;
- Fig. 23: diese Abzugsvorrichtung abgeschlagen aus der zweiten Zahnstellung;
- Fig. 24: diese Abzugsvorrichtung abgeschlagen aus der zweiten Zahnstellung mit entferntem Abzugstück;
- Fig. 25: diese Abzugsvorrichtung abgeschlagen aus der zweiten Zahnstellung mit entferntem Steuerelement;
- Fig. 26: diese Abzugsvorrichtung bei Abschlag aus der dritten Zahnstellung;
- Fig. 27: diese Abzugsvorrichtung bei Abschlag aus der dritten Zahnstellung mit entferntem Abzugstück;
- Fig. 28: diese Abzugsvorrichtung bei Abschlag aus der dritten Zahnstellung mit entferntem Steuerelement;
- Fig. 29: diese Abzugsvorrichtung abgeschlagen aus der dritten Zahnstellung;
- Fig. 30: diese Abzugsvorrichtung abgeschlagen aus der dritten Zahnstellung mit entferntem Abzugstück; und
- Fig. 31: diese Abzugsvorrichtung abgeschlagen aus der dritten Zahnstellung mit entferntem Steuerelement.

Funktionsgleiche Teile sind in den Ausführungsvarianten mit gleichen Bezugszeichen bezeichnet.

Die in den Ausführungsbeispielen gezeigten Abzugsvorrichtungen 10 für eine Handfeuerwaffe weisen jeweils ein Auslöseelement 1, eine Rast 2, eine Sperrklinke 3, ein Abzugsstück 4 und ein Züngel 5 auf. Mit Bezugszeichen 6 ist ein Gehäuse bezeichnet. Es kann sich hierbei um das Gehäuse der Handfeuerwaffe, um ein Griffstück oder um den Rahmen eines austauschbaren Moduls für die Abzugsvorrichtung 10 handeln. In letzterem Fall kann das Modul für die Abzugsvorrichtung austauschbar in das Griffstück der Handfeuerwaffe eingesetzt werden. Bei den Ausführungsbeispielen ist das Auslöseelement 1 durch ein um einen Drehpunkt A im Gehäuse 6 schwenkbar gelagertes Schlagstück gebildet, welches durch eine nicht weiter dargestellte Feder entgegen dem Uhrzeigersinn vorgespannt ist, wie mit dem Pfeil F_{A} angedeutet ist. Das Züngel 5 ist um einen Drehpunkt C schwenkbar im Gehäuse 6 gelagert und durch eine Federkraft F_{C} im Uhrzeigersinn vorgespannt.

Mit den beschriebenen Abzugsvorrichtungen 10 lassen sich Einzelfeuer sowie Schnell-Schuss-Folgen (QSF), eventuell auch Dauerfeuer (Vollautomatik) realisieren. Die Einstellung dieser Feuerarten ist nicht Teil der Erfindung und daher nicht weiter dargestellt. Im Folgenden wird nur die Schnell-Schuss-Folge-Funktion beschrieben.

Zur Realisierung der Schnell-Schuss-Folgen-Funktion weist die Abzugsvorrichtung 10 eine Schussbegrenzungsvorrichtung 20 auf, welche durch ein Steuerelement 21, die um eine erste Achse B schwenkbare Rast 2 und die Sperrklinke 3 gebildet ist. Rast- bzw. Steuerflächen AS1, AS2, AS3 des Steuerelements 21 definieren zumindest zwei Rastpositionen a, b, c für die Sperrklinke 3. Jede Rastposition a, b, c definiert einen Druckpunkt für den Züngel 5. Während einer Abzugsbewegung des Züngels 5 treten somit entsprechend den durch die Rast- bzw. Steuerflächen AS1, AS2, AS3 definierten Rastpositionen a, b, c mehrere Druckpunkte auf.

Die Rast- bzw. Steuerflächen AS1, AS2, AS3 des Steuerelements 21 können durch Rastzähne 71, 72, 73 eines Zahnsegments 7 (Fig. 1 bis Fig. 6) oder Kulissenumlenkungen 81, 82 einer Kulissenführung 8 des Abzugsstücks 4 (Fig. 7) gebildet sein. Die Rast 2 wird durch eine Federkraft F_{B} in den Fig. 1 bis Fig. 4 im in den Fig. 5 bis Fig. 7 entgegen dem Uhrzeigersinn vorgespannt. Aufgrund der Federbelastung erfolgt eine Selbsthemmung zwischen Auslöseelement 1 und Rast 2. Die in die Rastpositionen a, b, c der Rast- bzw. Steuerflächen AS1, AS2, AS3 eingreifende Sperrklinke 3 ist als zweiseitiger Hebel mit einem ersten Hebelarm 31 und einem zweiten Hebelarm 32 ausgebildet und in der Rast 2 um eine zweite Achse B1 schwenkbar gelagert. Beim Schwenken der Rast 2 erfährt die zweite Achse B1 eine Drehbewegung um die erste Achse B.

Für die Schnell-Schuss-Funktion sind folgende Rastflächen von Bedeutung:
- SK1: erste Kontaktfläche der Sperrklinke 3
- SK2: zweite Kontaktfläche der Sperrklinke 3
- AS1, AS2, AS3: Rast- bzw. Steuerflächen der Rastzähne 71, 72, 73 bzw. der Kulissenumlenkungen 81, 82 des Abzugsstückes 4
- SP: Steuerfläche des Auslöselements 1
- S: Rastfläche des Auslöseelements 1
- SN: Rastfläche der Rast 2

Weiters sind mit AS bzw. AH die Kontaktflächen zwischen Züngel 5 und Abzugsstück 4 bezeichnet.

Mit dem Pfeil P ist jeweils die Schussrichtung der Handfeuerwaffe angedeutet.

Im Folgenden wird der Auslösevorgang anhand des in den Fig. 1 bis Fig. 4 gezeigten ersten Ausführungsbeispieles erklärt. Die Fig. 1 bis Fig. 4 zeigen verschiedene Stadien des Auslösevorganges.

Bei dieser ersten Ausführungsvariante ist das Abzugsstück 4 als ein im Gehäuse 6 verschiebbar gelagerter Schieber oder als Stange ausgebildet. Die erste Achse B zur schwenkbaren Lagerung der Rast 2 ist gehäusefest ausgebildet.

### I - Ruhezustand (Fig. 1).

Das Auslöseelement 1 wird durch die Rast 2 in der voll gespannten Stellung gehalten. Das Auslöseelement 1 befindet sich in seiner gespannten Ruheposition, wobei sich die Rastflächen S bzw. SN des Auslöselements 1 und der Rast 2 kontaktieren. Das federbelastete Abzugsstück 4 befindet sich in der äußerst linken Ruheposition der Fig. 1. Das federbelastete Züngel 5 ist in seiner Ruhestellung.

### II - Druckpunkt (Fig. 2)

Der Schussauslösevorgang, beginnt:
Das Züngel 5 wird durch den Schützen in Richtung x entgegen der Federkraft F_{C} in Fig. 1 bewegt, wobei er entgegen dem Uhrzeigersinn um den Drehpunkt C geschwenkt wird. Das Züngel 5 trifft mit der Kontaktfläche AH auf die Kontaktfläche AS des Abzugsstücks 4. Das Züngel 5 und das Abzugsstück 4 beginnen sich gemeinsam in Richtung x zu bewegen. In weiterer Folge trifft die Rastfläche AS1 des ersten Zahnes 71 auf die erste Kontaktfläche SK1 der Steuerklinke 3. Die Sperrklinke 3 kann in Richtung der Steuerflächen AS1, AS2, AS3 (also in Fig. 1 bis Fig. 4 im Uhrzeigersinn) federbelastet sein. Die Rast 2 wird aus seiner Ruheposition, entgegen dem Uhrzeigersinn, in Bewegung gesetzt. Aufgrund der Formgebung der korrespondierenden Rastflächen AS1 und SK1 erfolgt eine Drehbewegung der Rast 2 um die erste Achse B.

### III - Auslösemoment (Fig. 3)

Die Rast 2 wird aufgrund der fortlaufenden Kraftauswirkung des Schützen auf das Züngel 5 über das Abzugsstück 4 um die erste Achse B entgegen dem Uhrzeigersinn gedreht, wobei die Rastfläche S der Rast 2 an der Rastfläche SN der Rastausnehmung 9 des Auslöseelements 1 entgegen dem Uhrzeigersinn in Bezug auf die erste Achse B radial nach außen entlang gleitet, bis die Rastflächen S und SN ihren gegenseitigen Kontakt verlieren (siehe Fig. 3). Das federbelastete Auslöseelement 1 beginnt sich nun durch die Federkraft F_{A} entgegen dem Uhrzeigersinn zu drehen und trifft in weiterer Folge auf den nicht weiter dargestellten Schlagbolzen, der die Energieübertrag auf das Zündhüttchen durchführt.

### IV - Ansteuerung für den 2. bzw. 3 Schuss (Fig. 4)

Im Zuge der Drehbewegung des Auslöseelements 1 um den Drehpunkt A trifft die Steuerfläche SP des Auslöseelements 1 auf die zweite Kontaktfläche SK2 der Steuerklinke 3. Die Steuerklinke 3 beginnt sich um die zweite Achse B1 im Uhrzeigersinn zu drehen, wobei die erste Kontaktfläche SK1 der Steuerklinke 3 an der Rastfläche AS1 des ersten Rastzahnes 71 entlang gleitet, bis sie freigegeben wird. Aufgrund einer Rückwärtsbewegung eines nicht weiter dargestellten Verschlusses in X-Richtung wird das Auslöseelement 1 im Uhrzeigersinn entgegn der Federkraft F_{A} um den Drehpunkt A gedreht. Durch die Federbelastung der Rast 2 wird dieses im Uhrzeigersinn gegen das Auslöseelement 1 gedrückt. Wenn die Bewegung des Auslöseelement 1 im Uhrzeigersinn die Rastfläche SN der Rast 2 überschreitet, schwenkt die Rast 2 wieder in die Rastausnehmung 9 ein. Sobald sich der Verschluss wieder entgegengesetzt in Richtung Lauf bewegt, wird das Auslöseelement 1 durch die Federkraft F_{A} entgegen dem Uhrzeigersinn bewegt, wobei die Rastflächen S und SN der Rast 2 bzw. des Auslöseelements 1 wieder aufeinander zu liegen kommen. Das Auslöseelement 1 befindet sich nun wieder in seiner gespannten Ruheposition.

Übt der die Handfeuerwaffe bedienende Schütze weiter eine Anzugskraft auf das Züngel 5 aus, so wird das Abzugsstück 4 weiter in X-Richtung verschoben, wobei die erste Kontaktfläche SK1 an der Rastfläche AS2 des zweiten Zahnes 72 zu liegen kommt und die Rast 2 über das Abzugsstück 4 um die erste Achse B entgegen dem Uhrzeigersinn gedreht wird und aus der Rastausnehmung 9 radial nach außen bewegt wird, sodass das freigegebene Auslöselement 1 durch die Federkraft F_{A} entgegen dem Uhrzeigersinn gedreht wird und in weiterer Folge durch Schlagen auf den Schlagbolzen die Energieübertrag auf das Zündhüttchen für den zweiten Schuss durchführen kann. In analoger Weise wird nach Beendigung der Zyklen für die ersten und zweiten Schüsse über die Rastfläche AS3 des dritten Rastzahnes 73 der Zyklus für den dritten Schuss initiiert.

Sollte der Abzugsvorgang durch den Schützen unterbrochen werden, wobei das Züngel 5 in seiner Stellung verharrt oder sich um den Drehpunkt C entgegen dem Uhrzeigersinn in Richtung seiner Ruheposition bewegt, so wird das Abzugsstück 4 durch Federkraft wieder in seine Ruheposition gebracht, wobei die Steuerklinke 3 wird aufgrund seiner Formgebung zwangsgesteuert und um den Drehpunkt B1 im Uhrzeigersinn gedreht wird und über die Rastflächen AS3 bis AS1 gleitet.

Fig. 5 zeigt eine zweite Ausführungsvariante einer Abzugsvorrichtung 10, welche sich von der in den Fig. 1 bis Fig. 4 gezeigten ersten Ausführung dadurch unterscheidet, dass das Abzugsstück 4 nun ein Gehäuse für die Rast 2 bildet - die Rast 2 ist also nun direkt im Abzugsstück 4 um die erste Achse B drehbar gelagert. Das Abzugsstück 4 selbst kann um den Drehpunkt A schwenkbar gelagert ausgebildet sein. Dies ermöglicht es, die gesamte Abzugsvorrichtung 10 ohne weitere Umbauarbeiten in bestehende Handfeuerwaffen nachzurüsten. Weiters unterscheidet sich diese Ausführungsvariante von jener der Fig. 1 bis Fig. 4 dadurch, dass die Steuerfläche SP und Rastfläche S des Auslöselements 1 zusammenfallen können. Das Abzugsstück 4 kann direkt durch den Züngel 5 angesteuert werden. Es ist auch möglich, den Züngel 5 direkt am Abzugsstück 4 anzubringen oder einteilig mit diesem auszuführen.

Dagegen zeigt Fig. 6 eine weitere Ausführungsvariante, welche sich von der in Fig. 5 gezeigten dadurch unterscheidet, dass die Ansteuerung des Abzugsstücks 4 durch den Züngel über ein Übersetzungselement 11 erfolgt, das hier als einseitiger Übersetzungshebel ausgebildet ist. Durch entsprechende Dimensionierung der Längen der Hebelarme des Übersetzungshebels können Über- oder Untersetzungen und somit unterschiedliche Drehwinkel des Züngels 5 bzw. des Abzugsstücks 4 realisiert werden. Über die Größe und Position einer am Züngel 5 vorgesehenen Betätigungsnase 5a lassen sich die notwendigen Abzugskräfte einstellen. Die Betätigungsnase 5a kann auch als separates Element ausgebildet sein, wobei durch Vorsehen von unterschiedlichen Montagepunkten verschiedene Hebelmomente und somit verschiedene Abzugswiderstände realisiert werden können.

Fig. 7 zeigt ferner eine Ausführungsform, bei der das Steuerelement 21 der Schussbegrenzungseinrichtung 20 eine Kulissenführung 8 mit zumindest zwei die Rastpositionen a, b definierenden Kulissenumlenkungen 81, 82 aufweist. Jede der Rastposition a, b definiert innerhalb einer Abzugsbewegung des Züngels 5 den Druckpunkt für eine einzige Schussabgabe während der Schnell-Schuss-Funktion. Im in Fig. 7 dargestellten Beispiel würden mit der Schnell-Schuss-Funktion zwei Patronen pro Abzugsbewegung gezündet werden, da zwei schräg nach oben verlaufende Steuerflächen AS1, AS2 vorhanden sind. Am ersten Hebelarm der Sperrklinke 3 ist ein Kulissenstein 3a angeordnet, welcher in der Kulissenführung 8 zwangsgeführt ist. Der Kulissenstein 3a kann fest oder drehbar - beispielsweise als Rolle ausgeführt - mit der Sperrklinke 3 verbunden sein. Bei Betätigung des Züngels 5 beginnt sich durch das anhand der Fig. 5 beschriebene direkte Einwirken des Züngels 5 auf das Abzugsstück 4, oder das anhand der Fig. 6 beschriebene indirekte Einwirken des Züngels 5 über das Übersetzungselement 11 das Abzugsstück 4 im Uhrzeigersinn zu drehen. Der Kulissenstein 3a, ein Bestandteil der Sperrklinke 3, bewegt sich entlang der Kulissenführung 8, bis der Kulissenstein 3a, auf die erste schräge Steuerfläche AS1 trifft, aufgrund des Anstellwinkels der ersten Steuerfläche AS1 entsteht Haftreibung zwischen dem Kulissenstein 3a und der Steuerfläche AS1, wodurch die Rast 2 durch die fortlaufende Krafteinwirkung beginnt sich um den gehäusefesten Drehpunkt B zu drehen. Der Drehpunkt B1 ist - wie bei den bereits beschriebenen Ausführungsbeispielen - mit der Rast 2 verbunden. Beim Auftreffen des Kulissensteins 3a auf die erste Kulissenumlenkung 81 entsteht der waffentypische Druckpunkt. Nachdem das Auslöseelement 1 von der Rast 2 freigegeben wurde, bewegt sich das Auslöseelement 1 im Uhrzeigersinn.

Im Kontaktbereich mit der Sperrklinke 3 weist das Auslöseelement 1 eine Ausnehmung 1a auf, mit der die Sperrklinke 3 teilweise zwangsweise angesteuert wird. Aufgrund der Krafteinwirkung der Ausnehmung 1a des Auslöseelements 1 bewegt sich der erste Hebelarm 31 der Sperrklinke 3 nach "oben" in Richtung des Auslöselement 1, also in Fig. 7 entgegen dem Uhrzeigersinn. Das Auslöseelement 1 wird nach Abgabe des ersten Schusses durch den nicht weiter dargestellten Verschluss der Handfeuerwaffe in die Ausgangsposition zurückbewegt. Aufgrund der fortlaufenden Krafteinwirkung auf das Züngel 5 und der damit einhergehenden Drehbewegung des Abzugsstückes 4, bewegt sich die Sperrklinke 3 im Uhrzeigersinn nach "unten".

Im - in Fig. 7 dargestellten - unteren Bereich der Kulissenführung 8 trifft der Kulissenstein 3a wieder auf die schräg nach oben führende zweite Steuerfläche AS2 - ab diesen Punkt wiederholt sich der beschriebene Prozess.

Wird der Abzugsprozess unterbrochen und das Züngel 5 gelöst, so bewegt sich der Kulissenstein 3a entlang der Kulissenführung 8 in seine Ausgangsposition zurück. Dies ist möglich, da das Auslöseelement 1 im unteren Bereich, in Fig. 7 links von der Ausnehmung 1a, freigestellt ist. Es liegt somit nur eine einseitige Zwangssteuerung der Sperrklinke 3 vor. Eine Bewegung der Sperrklinke 3 gegen den Uhrzeigersinn zum exakten Abbrechen der Schussfolge ist also während einer Abzugsbewegung in jedem Druckpunkt möglich.

Die Fig. 8 bis Fig. 31 zeigen eine Abzugsvorrichtung 10 gemäß der Erfindung in einer fünften Ausführungsvariante, wobei das Abzugsstück 4 mehrteilig ausgebildet ist und zwei Zahnsegmente 4a, 4b mit ineinandergreifenden Zähnen aufweist. Das erste Zahnsegment 4a ist drehfest mit dem Züngel 5 verbunden. Das zweite Zahnsegment 4b ist drehfest mit dem Steuerelement 21 verbunden. Die erste Achse B für die Drehbewegung der Rast 2 Drehachse B und der Drehpunkt C des Züngels 5 fallen zusammen. Die zweite Achse B1 für die Schwenkbewegung der Sperrklinke 3 befindet sich an der Rast 2 im Abstand von der ersten Achse B. Die Sperrklinke 3 ist als einarmiger Hebel ausgebildet und wird durch die Feder 33 in Richtung des Steuerelements 21 vorgespannt. Das Steuerelement 21 weist auch in dieser Ausführung mehrere Zähne 71, 72, 73 auf, welche mit der Sperrklinke 3 zusammenwirken.

In den Fig. 11 bis Fig. 31 sind jeweils verschiedene Phasen I - VII des Abzugs dargestellt.

### I - Ausgangsstellung (Fig. 11 bis Fig. 13)

Das Auslöseelement 1 wird durch die Rast 2 in der voll gespannten Stellung gehalten. Das Auslöseelement 1 befindet sich in seiner gespannten Ruheposition, wobei sich die Rastflächen S bzw. SN des Auslöselements 1 und der Rast 2 kontaktieren. Das Abzugsstück 4 und das federbelastete Züngel 5 befinden sich in ihrer Ruhestellung.

### II - Abschlag 1. Zahn (Fig. 14 bis Fig. 16)

Der Schussauslösevorgang beginnt:
Das Züngel 5 wird durch den Schützen in Richtung x entgegen der Federkraft F_{C} in Fig. 1 bewegt, wobei er im Uhrzeigersinn um den Drehpunkt C geschwenkt wird. Das Züngel 5 ist mit dem ersten Zahnsegment 4a drehfest verbunden und beginnt sich gemeinsam mit diesem um die erste Achse B entgegen der Federrückstellkraft F_{C} zu bewegen. In weiterer Folge trifft die Rastfläche AS1 des ersten Zahnes 71 des Steuerelements 21 auf die erste Kontaktfläche SK1 der Steuerklinke 3. Die Rast 2 wird aus seiner Ruheposition, in den Fig. 14 bis Fig. 16 im Uhrzeigersinn, in Bewegung gesetzt. Aufgrund der Formgebung der korrespondierenden Rastflächen AS1 und SK1 erfolgt eine Drehbewegung der Rast 2 um die erste Achse B.

### III - abgeschlagen 1. Zahn (Fig. 17 bis Fig. 19)

Die Rast 2 wird aufgrund der fortlaufenden Kraftauswirkung des Schützen auf das Züngel 5 über das Abzugsstück 4 um die erste Achse B im Uhrzeigersinn gedreht, wobei die Rastfläche S der Rast 2 an der Rastfläche SN der Rastausnehmung 9 des Auslöseelements 1 im Uhrzeigersinn in Bezug auf die erste Achse B radial nach außen entlang gleitet, bis die Rastflächen S und SN ihren gegenseitigen Kontakt verlieren (siehe Fig. 17 bis Fig. 19). Das durch die Feder 34 belastete Auslöseelement 1 beginnt sich nun durch die Federkraft F_{A} der Feder 34 im Uhrzeigersinn um den Drehpunkt A zu drehen und trifft in weiterer Folge auf den nicht weiter dargestellten Schlagbolzen, der die Energieübertrag auf das Zündhüttchen durchführt.

Die Steuerklinke 3 liegt am Auslöseelement 1 an bzw. stützt sich daran ab.

Wenn man die Anlagefläche 1b des Auslöselements 1 für die Steuerklinke 3 im Zustand "Auslöseelement gespannt" (Fig. 14 bis Fig. 16) und "Auslöseelement abgeschlagen" (Fig. 17 bis Fig. 19) betrachtet, ist festzustellen, dass der Radius der Anlagefläche 1b sich von "gespannt" zu "abgeschlagen" verändert - also größer wird. Das hat zur Folge, dass die Steuerklinke 3, bei Schussrichtung nach rechts, etwas entgegen dem Uhrzeigersinn gedreht wird. Das ist technisch notwendig, da eine Abstimmung zwischen den Flächen Rast 2 - Auslöseelement 1 und Steuerklinke 3 - Steuerelement 21 nur schwer zeitlich bzw. mechanisch abzustimmen ist und ein "ausschwenken" der Steuerklinke 3 die Teile schont und Reibkräfte verringert.

### IV - Abschlag 2. Zahn (Fig. 20 bis Fig. 22)

Aufgrund einer Rückwärtsbewegung eines nicht weiter dargestellten Verschlusses in X-Richtung wird das Auslöseelement 1 entgegen dem Uhrzeigersinn entgegen der Federkraft F_{A} um den Drehpunkt A gedreht. Durch die Federbelastung der Rast 2 wird dieses im Uhrzeigersinn gegen das Auslöseelement 1 gedrückt. Wenn die Bewegung des Auslöseelement 1 entgegen dem Uhrzeigersinn die Rastfläche S der Rast 2 überschreitet, schwenkt die Rast 2 wieder in die Rastausnehmung 9 ein - die Rastfläche S der Rast 2 kommt wieder in Kontakt mit der Rastfläche SN des Auslöseelements 1. Sobald sich der Verschluss wieder entgegengesetzt in Richtung Lauf bewegt, wird das Auslöseelement 1 durch die Federkraft F_{A} im Uhrzeigersinn bewegt, wobei die Rastflächen S und SN der Rast 2 bzw. des Auslöseelements 1 wieder aufeinander zu liegen kommen. Das Auslöseelement 1 befindet sich nun wieder in seiner gespannten Ruheposition.

Das Züngel 5 wird durch den Schützen weiter in Richtung x entgegen der Federkraft F_{C} bewegt, wobei er im Uhrzeigersinn um den Drehpunkt C geschwenkt wird. Das Züngel 5 beginnt sich gemeinsam mit dem ersten Zahnsegment 4a um die erste Achse B entgegen der Federrückstellkraft F_{C} zu bewegen. In weiterer Folge trifft die Rastfläche AS2 des zweiten Zahnes 72 des Steuerelements 21 auf die erste Kontaktfläche SK1 der Steuerklinke 3. Die Rast 2 wird aus ihrer Ruheposition, in den Fig. 20 bis Fig. 22 im Uhrzeigersinn, in Bewegung gesetzt. Aufgrund der Formgebung der korrespondierenden Rastflächen AS2 und SK1 erfolgt eine Drehbewegung der Rast 2 um die erste Achse B.

### V - abgeschlagen 2. Zahn (Fig. 23 bis Fig. 25)

Die Rast 2 wird aufgrund der fortlaufenden Kraftauswirkung des Schützen auf das Züngel 5 über das Abzugsstück 4 um die erste Achse B im Uhrzeigersinn gedreht, wobei die Rastfläche S der Rast 2 an der Rastfläche SN der Rastausnehmung 9 des Auslöseelements 1 im Uhrzeigersinn in Bezug auf die erste Achse B radial nach außen entlang gleitet, bis die Rastflächen S und SN ihren gegenseitigen Kontakt verlieren (siehe Fig. 23 bis Fig. 25). Das federbelastete Auslöseelement 1 beginnt sich nun durch die Federkraft F_{A} im Uhrzeigersinn um den Drehpunkt A zu drehen und trifft in weiterer Folge erneut auf den nicht weiter dargestellten Schlagbolzen, der die Energieübertrag auf das Zündhüttchen durchführt.

### VI - Abschlag 3. Zahn (Fig. 26 bis Fig. 28)

Aufgrund der Rückwärtsbewegung des Verschlusses in X-Richtung wird das Auslöseelement 1 entgegen dem Uhrzeigersinn entgegen der Federkraft F_{A} um den Drehpunkt A gedreht. Durch die Federbelastung der Rast 2 wird dieses im Uhrzeigersinn gegen das Auslöseelement 1 gedrückt. Wenn die Bewegung des Auslöseelement 1 entgegen dem Uhrzeigersinn die Rastfläche S der Rast 2 überschreitet, schwenkt die Rast 2 wieder in die Rastausnehmung 9 ein - die Rastfläche S der Rast 2 kommt wieder in Kontakt mit der Rastfläche SN des Auslöseelements 1. Sobald sich der Verschluss wieder entgegengesetzt in Richtung Lauf bewegt, wird das Auslöseelement 1 durch die Federkraft F_{A} im Uhrzeigersinn bewegt, wobei die Rastflächen S und SN der Rast 2 bzw. des Auslöseelements 1 wieder aufeinander zu liegen kommen. Das Auslöseelement 1 befindet sich nun wieder in seiner gespannten Ruheposition.

Das Züngel 5 wird durch den Schützen weiter in Richtung x entgegen der Federkraft F_{C} bewegt, wobei er im Uhrzeigersinn um den Drehpunkt C geschwenkt wird. Das Züngel 5 beginnt sich gemeinsam mit dem ersten Zahnsegment 4a um die erste Achse B entgegen der Federrückstellkraft F_{C} zu bewegen. In weiterer Folge trifft die Rastfläche AS3 des dritten Zahnes 73 des Steuerelements 21 auf die erste Kontaktfläche SK1 der Steuerklinke 3. Die Rast 2 wird aus ihrer Ruheposition, in den Fig. 26 bis Fig. 28 im Uhrzeigersinn, in Bewegung gesetzt. Aufgrund der Formgebung der korrespondierenden Rastflächen AS3 und SK1 erfolgt eine Drehbewegung der Rast 2 um die erste Achse B.

### VII - abgeschlagen 3. Zahn (Fig. 29 bis Fig. 31)

Die Rast 2 wird aufgrund der fortlaufenden Kraftauswirkung des Schützen auf das Züngel 5 über das Abzugsstück 4 um die erste Achse B im Uhrzeigersinn gedreht, wobei die Rastfläche S der Rast 2 an der Rastfläche SN der Rastausnehmung 9 des Auslöseelements 1 im Uhrzeigersinn in Bezug auf die erste Achse B radial nach außen entlang gleitet, bis die Rastflächen S und SN ihren gegenseitigen Kontakt verlieren (siehe Fig. 23 bis Fig. 25). Das federbelastete Auslöseelement 1 beginnt sich nun durch die Federkraft F_{A} im Uhrzeigersinn um den Drehpunkt A zu drehen und trifft in weiterer Folge erneut auf den nicht weiter dargestellten Schlagbolzen, der die Energieübertrag auf das Zündhüttchen durchführt.

Sollte der Abzugsvorgang durch den Schützen unterbrochen werden, wobei das Züngel 5 in seiner Stellung verharrt oder sich um den Drehpunkt C entgegen dem Uhrzeigersinn in Richtung seiner Ruheposition bewegt, so wird das Abzugsstück 4 durch Federkraft wieder in seine Ruheposition gebracht, wobei die Steuerklinke 3 aufgrund ihrer Formgebung zwangsgesteuert und um den Drehpunkt B1 im Uhrzeigersinn gedreht wird und über die Rastflächen AS3 bis AS1 gleitet.

## Patentansprüche

1. Abzugsvorrichtung (10) für eine halbautomatische Handfeuerwaffe, mit einer auf ein Auslöseelement (1) über eine Rastfläche (SN) einwirkenden, um eine erste Achse (B) schwenkbar gelagerten Rast (2) und einer Schussbegrenzungseinrichtung (20), welche ein Steuerelement (21) mit zumindest zwei jeweils eine Rastposition (a, b, c) für eine um eine zweite Achse (B1) schwenkbare Sperrklinke (3) definierenden Rast- bzw. Steuerflächen (AS1, AS2, AS3) aufweist, **dadurch gekennzeichnet, dass** das Steuerelement (21) durch zumindest ein im Wirkungsweg zwischen einem Züngel (5) und dem Auslöseelement (1) angeordnetes Abzugsstück (4) gebildet ist, welches über die Sperrklinke (3) und die Rast (2) auf das Auslöseelement (1) derart einwirkt, dass jedem Schuss ein Druckpunkt des Züngels (5) zugeordnet ist, und dass die Sperrklinke (3) an der Rast (2) um die zweite Achse (B1) schwenkbar gelagert ist.

2. Abzugsvorrichtung (10) nach Anspruch 1, **dadurch gekennzeichnet, dass** das Auslöseelement (1) durch ein Schlagstück oder ein Schlagbolzenhalteelement gebildet ist.

3. Abzugsvorrichtung (10) nach Anspruch 1 oder 2, **dadurch gekennzeichnet, dass** die Sperrklinke (3) als zweiarmiger Hebel ausgebildet ist, dessen erster Hebelarm (31) eine mit der Rast- bzw. Steuerfläche (AS1, AS2, AS3) des Steuerelements (21) zusammenwirkende erste Kontaktfläche (SK1) und dessen zweiter Hebelarm (32) eine mit einer Steuerfläche (SP) des Auslöseelements (1) zusammenwirkende zweite Kontaktfläche (SK2) ausbildet.

4. Abzugsvorrichtung (10) nach einem der Ansprüche 1 bis 3, **dadurch gekennzeichnet, dass** das Abzugsstück (4) separat zum Züngel (5) ausgebildet ist.

5. Abzugsvorrichtung (10) nach Anspruch 4, **dadurch gekennzeichnet, dass** das Abzugsstück (4) über ein vorzugsweise als einseitiger Übersetzungshebel ausgebildetes Übersetzungselement (11) mit dem Züngel (5) wirkverbunden ist.

6. Abzugsvorrichtung (10) nach Anspruch 4 oder 5, **dadurch gekennzeichnet, dass** das Züngel (5) über eine Drucknase (5a) mit dem Abzugsstück (4) oder dem Übersetzungselement (11) wirkverbunden ist.

7. Abzugsvorrichtung (10) nach einem der Ansprüche 1 bis 6, **dadurch gekennzeichnet, dass** das Abzugsstück (4) in einem Gehäuse (6) verschiebbar gelagert ist.

8. Abzugsvorrichtung (10) nach einem der Ansprüche 1 bis 6, **dadurch gekennzeichnet, dass** das Abzugsstück (4) in einem Gehäuse (6) schwenkbar gelagert ist, wobei vorzugsweise das Auslöseelement (1) und das Abzugsstück (4) um den gleichen Drehpunkt (A) schwenkbar gelagert sind.

9. Abzugsvorrichtung (10) nach einem der Ansprüche 1 bis 8, **dadurch gekennzeichnet, dass** die Rast (2) am Abzugsstück (4) schwenkbar gelagert ist.

10. Abzugsvorrichtung (10) nach einem der Ansprüche 1 bis 9, **dadurch gekennzeichnet, dass** die Rast (2) in einem Gehäuse (6) schwenkbar gelagert ist.

11. Abzugsvorrichtung (10) nach einem der Ansprüche 1 bis 10, **dadurch gekennzeichnet, dass** das Steuerelement (21) ein Zahnsegment (7) mit zumindest zwei die Rastpositionen (a, b, c) definierenden Rastzähnen (71, 72, 73) aufweist.

12. Abzugsvorrichtung (10) nach einem der Ansprüche 1 bis 10, **dadurch gekennzeichnet, dass** das Steuerelement (21) eine Kulissenführung (8) mit zumindest zwei die Rastpositionen (a, b) definierenden Kulissenumlenkungen (81, 82) aufweist, wobei vorzugsweise am ersten Hebelarm (31) der Sperrklinke (3) ein Kulissenstein (3a) angeordnet ist, welcher in der Kulissenführung (8) zwangsgeführt ist.

13. Abzugsvorrichtung (10) nach einem der Ansprüche 1 bis 12, **dadurch gekennzeichnet, dass** das Abzugsstück (4) mehrteilig ausgeführt ist, wobei vorzugsweise das Abzugsstück (4) ein drehfest mit dem Züngel (5) verbundenen ersten Zahnsegment (4a) und ein drehfest mit dem Steuerelement (21) verbundenes zweites Zahnsegment (4b) aufweist, welches mit dem ersten Zahnsegment (4a) in einem Zahneingriff steht.

## Claims

1. A trigger device (10) for a semi-automatic handgun, comprising a locking element (2) swivel-mounted around a first axis (B) and acting on a trigger element (1) via a locking face (SN), and a shot limitation device (20), which comprises a control element (21) with at least two locking or control faces (AS1, AS2, AS3) defining one locking position (a, b, c) each for a pawl (3) swivel-mounted around a second axis (B1), **characterised in that** the control element (21) is formed by a sear (4) arranged in the path of action between a trigger (5) and the trigger element (1), which acts on the trigger element (1) through the pawl (3) and the locking element (2) in such a way that each shot is associated with a pressure point of the trigger, and that the pawl (3) is swivel-mounted on the locking element (2) around the second axis (B1).

2. A trigger device (10) in accordance with claim 1, **characterised in that** the trigger element (1) is formed by a striking piece or firing pin holding element.

3. A trigger device (10) in accordance with claim 1 or 2, **characterised in that** the pawl (3) is designed as a two-armed lever, whose first lever arm (31) forms a first contact face (SK1) cooperating with the locking or control face (AS1, AS2, AS3) of the control element (21) and whose second lever arm (32) forms a second contact face (SK2) cooperating with a control face (SP) of the trigger element (1).

4. A trigger device (10) in accordance with one of claims 1 to 3, **characterised in that** the sear (4) is arranged separate from the trigger (5).

5. A trigger device (10) in accordance with claim 4, **characterised in that** the sear (4) is operatively connected to the trigger (5) through a transmission element (11) that is preferably designed as a single-sided transmission lever.

6. A trigger device (10) in accordance with claim 4 or 5, **characterised in that** the trigger (5) is operatively connected to the sear (4) or the transmission element (11) through a pressure nose (5a).

7. A trigger device (10) in accordance with one of claims 1 to 6, **characterised in that** the sear (4) is slidably mounted in a housing (6).

8. A trigger device (10) in accordance with one of claims 1 to 6, **characterised in that** that the sear (4) is swivel-mounted in a housing (6), wherein the trigger element (1) and the sear (4) are preferably swivel-mounted around the same pivot point (A).

9. A trigger device (10) in accordance with one of claims 1 to 8, **characterised in that** the locking element (2) is swivel-mounted on the sear (4).

10. A trigger device (10) in accordance with one of claims 1 to 9, **characterised in that** the locking element (2) is swivel-mounted in a housing (6).

11. A trigger device (10) in accordance with one of claims 1 to 10, **characterised in that** the control element (21) has a toothed segment (7) with at least two locking teeth (71, 72, 73) defining the locking positions (a, b, c).

12. A trigger device (10) in accordance with one of claims 1 to 10, **characterised in that** the control element (21) has a sliding guide (8) with at least two sliding deflectors (81, 82) defining the locking positions (a, b), wherein a sliding block (3a) is preferably arranged on the first lever arm (31) of the pawl (3), which sliding block is forcibly guided in the sliding guide (8).

13. A trigger device (10) in accordance with one of claims 1 to 12, **characterised in that** the sear (4) is designed to have multiple parts, wherein the sear (4) preferably has a first toothed segment (4a) non-rotatably connected to the trigger (5) and a second toothed segment (4b) non-rotatably connected to the control element (21), which second toothed segment is in toothed meshing with the first toothed segment (4a).

## Revendications

1. Dispositif de détente (10) pour une arme de poing semi-automatique comportant un cliquet (2) monté pivotant autour d'un premier axe (B) et agissant sur un élément de déclenchement (1) par une surface d'accrochage (SN) ainsi qu'une installation de limitation de coups (20) qui comporte un élément de commande (21) ayant au moins deux positions d'encliquetage (a, b, c) respectives pour une gâchette (3) pivotant autour d'un second axe (B1) en définissant des surfaces d'encliquetage ou de commande (AS1, AS2, AS3),
**caractérisé en ce que**
l'élément de commande (21) est réalisé par au moins une pièce de détente (4) installé dans la chaîne cinématique entre la détente (5) et l'élément de déclenchement (1), cette pièce agissant par la gâchette (3) et le cliquet (2) sur l'élément de déclenchement (1) de façon qu'à chaque tir, soit associé un point de pression de la détente (5) et **en ce que** la gâchette (3) est monté pivotant autour d'un second axe (B1) sur le cliquet (2).

2. Dispositif de détente (10) selon la revendication 1,
**caractérisé en ce que**
l'élément de déclenchement (1) est formé par un percuteur ou par un élément de maintien de percuteur.

3. Dispositif de détente (10) selon la revendication 1 ou 2,
**caractérisé en ce que**
la gâchette (3) est un levier à deux bras dont le premier bras (31) a une première surface de contact (SK1) coopérant avec la surface d'encliquetage ou de commande (AS1, AS2, AS3) de l'élément de commande (21) et le second bras de levier (32) a une seconde surface de contact (SK2) coopérant avec la surface de commande (SP) de l'élément de déclenchement (1).

4. Dispositif de détente (10) selon l'une des revendications 1 à 3,
**caractérisé en ce que**
l'organe de détente (4) est réalisé séparément de la détente (5).

5. Dispositif de détente (10) selon la revendication 4,
**caractérisé en ce que**
l'organe de détente (4) est relié de façon à coopérer avec la détente (5) par un élément de démultiplication (11) réalisé de préférence sous la forme d'un levier de démultiplication à un bras.

6. Dispositif de détente (10) selon la revendication 4 ou 5,
**caractérisé en ce que**
la détente (5) coopère par un bec de poussée (5a) avec l'organe de détente (4) ou avec l'élément de démultiplication (11).

7. Dispositif de détente (10) selon l'une des revendications 1 à 6,
**caractérisé en ce que**
l'organe de détente (4) est monté coulissant dans un boîtier (6).

8. Dispositif de détente (10) selon l'une des revendications 1 à 6,
**caractérisé en ce que**
l'organe de détente (4) est monté pivotant dans un boîtier (6) et de préférence l'élément de déclenchement (1) et l'organe de détente (4) sont montés pivotants autour du même point de rotation (A).

9. Dispositif de détente (10) selon l'une des revendications 1 à 8,
**caractérisé en ce que**
le cliquet (2) est monté pivotant sur l'organe de détente (4).

10. Dispositif de détente (10) selon l'une des revendications 1 à 9,
**caractérisé en ce que**
le cliquet (2) est monté pivotant dans le boîtier (6).

11. Dispositif de détente (10) selon l'une des revendications 1 à 10,
**caractérisé en ce que**
l'élément de commande (21) est un segment denté (7) ayant des dents d'encliquetage (71, 72, 73) définissant au moins deux positions d'encliquetage (a, b, c).

12. Dispositif de détente (10) selon l'une des revendications 1 à 10,
**caractérisé en ce que**
l'élément de commande (21) comporte une coulisse de guidage (8) ayant au moins deux positions d'encliquetage (a, b) définies par des coudes (81, 82) de la coulisse et de préférence le premier bras de levier (31) du verrou (3) a un coulisseau (3a) guidé de force dans la coulisse de guidage (8).

13. Dispositif de détente (10) selon l'une des revendications 1 à 12,
**caractérisé en ce que**
l'organe de détente (4) est réalisé en plusieurs parties et de préférence cet organe de détente (4) comporte un premier segment denté (4a) relié solidairement en rotation à la détente (5) et un second segment denté (4b) relié solidairement en rotation à l'élément de commande (21), ce second segment étant engrené avec le premier segment denté (4a).
